# EUROPÄISCHE PATENTSCHRIFT

(11) **EP 2 207 646 B1**
(45) Veröffentlichungstag und Bekanntmachung des Hinweises auf die Patenterteilung: **29.02.2012**
(21) Anmeldenummer: 08846987.9
(22) Anmeldetag: 05.11.2008
(51) Int. Cl.: B25J 9/00, G10H 1/00

(54) **EFFEKTGERÄTSSTEUERUNG**
EFFECTS DEVICE CONTROLLER
COMMANDE D'APPAREIL À EFFET

(30) Priorität: 05.11.2007 DE 102007052991
(43) Veröffentlichungstag der Anmeldung: 21.07.2010
(73) Patentinhaber: Schöwer, Jan, 44892 Bochum (DE)
(72) Erfinder: Schöwer, Jan, 44892 Bochum (DE)
(74) Vertreter: Schneiders, Josef
(86) Internationale Anmeldenummer: PCT/EP2008/009302
(87) Internationale Veröffentlichungsnummer: WO 2009/059745

(56) Entgegenhaltungen:
- US-A- 5 102 373
- ANONYMOUS: "Fender Cyber?Twin SE Amplifier" FENDER CYBER-TWIN SE USER'S MANUAL, [Online] 2004, Seiten 1-36, XP002516308 Gefunden im Internet: URL:http://www.manualnguide.com/manual-get /3559/> [gefunden am 2009-02-23]
- ANONYMOUS: "Tone in Progress, Home of Third Hand Pedal" INTERNET ARTICLE, [Online] 25. Dezember 2005 (2005-12-25), XP002516309 Gefunden im Internet: URL:http://web.archive.org/web/20051225014 504/http://www.toneinprogress.com/> [gefunden am 2009-02-23]

## Beschreibung

Die Erfindung betrifft eine Vorrichtung zur Speicherung und Erzeugung von Klangeffekten mit Hilfe analoger Geräte beim Spielen eines Musikinstrumentes.

Des Weiteren betrifft die Erfindung ein System mit einem Musikinstrument und analogen Geräten, die zur Erzeugung von Klangeffekten beim Spielen des Musikinstrumentes mit dem Musikinstrument verbindbar sind.

Beim Spielen von Musikinstrumenten ist es in der Pop- und Rockmusik üblich, bestimmte Klangeffekte mit Hilfe von sogenannten Effektgeräten zu erzeugen, wobei das vom Musikinstrument erzeugte Audiosignal verändert wird. Besondere Bedeutung hat die Erzeugung von Klangeffekten beim Spielen von elektromechanischen und elektronischen Musikinstrumenten, beispielsweise einer E-Gitarre oder einem E-Bass.

Für den Musiker stellt es dabei regelmäßig ein Problem dar, beim Spielen rasch auf einen bestimmten Klangeffekt zurückgreifen zu können. Dies gilt insbesondere für die Live-Situation. Zwar sind auf dem Markt beispielsweise diverse Gitarrenverstärker sowie Effektgeräte und sogenannte Multieffektgeräte erhältlich, die die Möglichkeit von internen Effekten bieten und programmierbar sind, und zwar in dem Sinne, dass eine Mehrzahl von vorprogrammierten Effekten speicherbar und abrufbar ist. Hierbei handelt es sich aber um digitale Geräte, wie beispielsweise in "User's Manual: Cyber Twin SE" 2004, FENDER MUSICAL INSTRUMENTS CORPORATION, CORONA, CA, USA 064391 beschrieben. Viele Musiker bevorzugten jedoch nach wie vor analoge Geräte, beispielsweise Röhrenverstärker, da der von analogen Geräten hervorgerufene Klang in der Regel als besser, insbesondere wärmer und druckvoller angesehen wird. Der Einsatz digitaler Geräte wird daher von ambitionierten Musikern vielfach abgelehnt.

Diese analogen Geräte wiederum sind jedoch in der Regel nicht programmierbar, d. h. man muss, um einen bestimmten Klangeffekt einzustellen, die Potentiometer (Potis) in bestimmter Weise einstellen. Da während eines Auftritts für die Musiker keine Zeit zur Verfügung steht, diese Einstellungen durchzuführen, muss man bislang für jeden Klangeffekt, den man fest abrufbar zur Verfügung haben möchte, ein entsprechendes Effektgerät haben, das auf den gewünschten Klangeffekt voreingestellt ist. Möchte man beispielsweise 13 verschiedene Klangeffekte mit Hilfe eines bestimmten Effektgerätes erzeugen, benötigt man 13 entsprechende Effektgeräte dieses Typs, die auf die verschiedenen Klangeffekte voreingestellt sind. Der (auch finanzielle) Aufwand ist somit erheblich.

US 5,102,373 A offenbart eine Einrichtung zum automatischen Betätigen des Schleifers eines Schiebepotentiometers auf Basis einer ermittelten Differenz zwischen der Ist-Position des Schleifers und einer vorab festgelegten SollPosition desselben, um verschiedene Klangeffekte einstellen zu können. Der Schleifer ist hierzu mit einem Seil verbunden, welches um zwei Umlenkräder mit unterschiedlichen Durchmessern geführt und über eine motorisch angetriebene Antriebsrolle bewegbar ist.

Das Dokument "Tone in Progress, Home of the Third Hand Pedal" (http://web.archive.org/web/20051225014504/http:// www.toneinprogress.com) betrifft eine Vorrichtung zum Einstellen eines Drehreglers eines analogen Gerätes, um bestimmte Klangeffekte einstellen zu können. Die Vorrichtung weist hierzu eine mit dem Drehregler verbundene flexible Welle auf, die über Bewegungen eines separaten Fußpedals angetrieben werden kann.

Ausgehend vom beschriebenen Stand der Technik stellt sich daher die Aufgabe, die im Zusammenhang mit digitalen Geräten bekannten Vorteile des Speichems und Abrufens von Klangeffekten auf den Einsatz von analogen Geräten mit Drehreglern zu übertragen, um nicht auf die klanglichen Eigenschaften eines analogen Gerätes verzichten zu müssen, ohne dass hierzu eine Vielzahl gleichartiger Effektgeräte vorgehalten werden muss, wobei der Abruf eines bestimmten Klangeffekts ausreichend schnell und einfach erfolgt, so dass er während eines Auftritts erfolgen kann.

Die Aufgabe wird erfindungsgemäß gelöst durch eine Vorrichtung zur Speicherung und Erzeugung von Klangeffekten mit Hilfe analoger Geräte beim Spielen eines Musikinstrumentes, wobei die Vorrichtung über ein oder mehrere Stellmotoren verfügt, die über flexible Wellen mit Potentiometern der analogen Geräte verbindbar sind, wobei die Vorrichtung Mittel zum Speichern und Abrufen der Einstellungen der Stellmotoren aufweist und wobei eine bestimmte Einstellung der Stellmotoren der Erzeugung eines bestimmten Klangeffektes dient.

Erfindungsgemäß wird somit eine Vorrichtung zur Verfügung gestellt, die Stellmotoren aufweist, deren Stellung mit der entsprechenden Stellung eines Potentiometers des analogen Geräts korrespondiert. Die Kraft zwischen dem Potentiometer und dem Stellmotor wird dabei über eine flexible Welle übertragen. Mit Hilfe der Vorrichtung können verschiedene Einstellungen der Stellmotoren gespeichert werden, womit wiederum die Erzeugung eines bestimmten Klangeffektes verknüpft ist. Sobald also an der Vorrichtung ein bestimmter Klangeffekt abgerufen wird, setzt sich der Stellmotor in Bewegung und verstellt das Potentiometer des entsprechenden analogen Geräts über die zwischengeschaltete flexible Welle. Das Potentiometer weist einen Drehregler auf, der mit der flexiblen Welle verbindbar ist.

Bei den analogen Geräten kann es sich um herkömmliche Effektgeräte und Röhrenverstärker handeln, d. h. trotz der Programmierbarkeit einer Vielzahl von Klangeffekten sind keinerlei Einbußen hinsichtlich des erzeugten Klangs zu befürchten. Die Erfindung kombiniert somit die hohe Klangqualität analoger Geräte mit der Programmierbarkeit und einfachen Abrufbarkeit von Klangeffekten, wie sie bislang allenfalls digitale Geräte bieten konnten.

Da der Musiker durch Verwenden der erfindungsgemäßen Vorrichtung sehr einfach einen bestimmten Klangeffekt abrufen kann, muss er nicht mehr selbst das entsprechende analoge Gerät einstellen, was während eines Auftritts auch kaum möglich wäre, sondern die Einstellung wird über die Stellmotoren der Vorrichtung vorgenommen. Entsprechend erübrigt es sich auch, eine Vielzahl gleichartiger Effektgeräte vorzusehen, um verschiedene Klangeffekte voreinzustellen. Normalerweise ist bei Verwendung der erfindungsgemäßen Vorrichtung ein bestimmtes Effektgerät nur einmal notwendig, da die verschiedenen gewünschten Einstellungen von der Vorrichtung gespeichert werden und direkt abrufbar sind. Die Zahl der möglichen Voreinstellungen ist grundsätzlich beliebig und kann beispielsweise ca. 100 betragen.

Insgesamt wird mit der Erfindung somit eine sehr kompatibel einsetzbare Vorrichtung vorgeschlagen, die mit verschiedensten Arten von analogen Geräten verbunden werden kann, insofern sehr flexibel einsetzbar ist und gleichzeitig die hohe Klangqualität von analogen Geräten mit Funktionalitäten von digitalen Geräten verbindet. Hierdurch ist nicht nur der Vorteil gegeben, dass die Anzahl an gleichartigen analogen Geräten reduziert und somit enorme Kosten eingespart werden können, sondern es kann die Vorrichtung sehr individuell und variabel zusammen mit unterschiedlichsten analogen Geräten eingesetzt werden, was sehr im Interesse des Musikers liegt.

Sinnvollerweise werden die Stellmotoren der Vorrichtung durch eine Steuereinheit gesteuert. Hierbei kann es sich beispielsweise um eine Steuerplatine handeln, wie sie in digitalen Verstärkern vorhanden sind. An die Steuereinheit sind die Stellmotoren angeschlossen, die durch die Steuereinheit in Bewegung gesetzt werden. Die Steuereinheit kann zur Vermeidung von Einstreuungen von einem Metallgehäuse, bspw. Aluminiumgehäuse, umgeben sein.

Typischerweise weist die Vorrichtung des Weiteren eine Kontrolleinheit zum Speichern und Abrufen der Einstellungen der Stellmotoren auf, wobei die Kontrolleinheit mit der Steuereinheit verbunden ist. Auch bei der Kontrolleinheit kann es sich um eine Platine handeln, wie sie in digitalen Verstärkern verwendet wird. Der Musiker ruft an der Kontrolleinheit, wenn er einen bestimmten Klangeffekt einstellen will, eine bestimmte Stellmotoreinstellung ab, welche an die Steuereinheit weitergegeben wird, die wiederum den Stellmotor in Bewegung setzt und das Potentiometer über die flexible Welle zwischen Stellmotor und Potentiometer einstellt. Die Kontrolleinheit benötigt darüber hinaus einen Speicher zur Speicherung der verschiedenen Stellmotoreinstellungen sowie Bedienelemente für den Benutzer.

Bei den analogen Geräten handelt es sich insbesondere um typische musikalische Effektgeräte, wie sie von Gitarristen oder auch Bassisten häufig verwendet werden. Darüber hinaus lassen sich auch analoge Röhrenverstärker sowie andere Geräte mit einem Potentiometer an die Vorrichtung anschließen, beispielsweise Lichteffektgeräte. Die analogen Geräte sind typischerweise extern. Es kann sich entsprechend um handelsübliche analoge Geräte handeln, die beim Musiker ohnehin schon vorhanden sind und die lediglich mit der erfindungsgemäßen Vorrichtung noch verbunden werden müssen. Grundsätzlich denkbar ist allerdings selbstverständlich auch die Integration der analogen Geräte in die Vorrichtung selbst, wobei gegebenenfalls auch eine feste Verbindung zwischen Stellmotoren und Potentiometern vorgesehen sein kann.

Die analogen Effektgeräte sind typischerweise solche Effektgeräte, wie sie häufig von Musikern verwendet werden und die auf unterschiedliche Weise ein Audiosignal verändern. Bekannt sind beispielsweise verzerrende Effektgeräte, pegelorientierte Effektgeräte, Effektgeräte, die Veränderungen im Frequenzbereich hervorrufen, zeitorientierte Effektgeräte oder verzögerungszeitorientierte Effektgeräte. Insbesondere können die Effektgeräte ausgewählt sein aus der Gruppe bestehend aus: Verzerrer, Kompressor, Limiter, Noise Gate, Chopper, Rectifier, Enhancer, Exciter, Pitch shifter, Harmonizer, Ringmodulator, Talkbox, Vibrato, Leslie-Kabinett, Auto-Tune, Intonator, Equalizer, Wah-Wah, Time Shifter, Tremolo, Hall-, Delay-, Echogeräte, Chorus, Flanger, Phaser, Octaver. Zumeist sind zumindest einige der Effektgeräte Bodeneffektgeräte, wie sie häufig von Gitarristen verwendet werden, da sie mit dem Fuß bedienbar sind.

Wie bereits erwähnt, hat die Vorrichtung eine besondere Bedeutung für die Verwendung von E-Gitarren oder E-Bass. Grundsätzlich kann die erfindungsgemäße Vorrichtung jedoch auch für andere elektrische und nichtelektrische Musikinstrumente verwendet werden, beispielsweise akustische Gitarren, Blasinstrumente wie Trompete, Posaune, Saxophone (etwa beim Jazz), Hammond-Orgeln usw..

Die zwischen den Potentiometern und den Stellmotoren angeordneten Wellen sind erfindungsgemäß flexibel ausgebildet, um das Anschließen der externen analogen Geräte zu vereinfachen. Zwischen den übrigen Bestandteilen der Vorrichtung bestehen in der Regel Verbindungen über geeignete Kabel, beispielsweise können die Stellmotoren mit der Steuereinheit über fünfpolige XLR-Kabel verbunden sein. Entsprechende Kabelverbindungen bestehen auch zwischen Steuereinheit und Kontrolleinheit, wobei beliebige, geeignete Kabel verwendet werden können. Selbstverständlich müssen Steuereinheit, Kontrolleinheit und Stellmotoren jedoch nicht räumlich voneinander getrennt sein, so dass sich unter Umständen das Vorsehen von Kabeln zwischen den verschiedenen Untereinheiten erübrigt. Vorzugsweise ist die gesamte Vorrichtung in einem Gehäuse untergebracht, was jedoch nicht unbedingt der Fall sein muss.

Neben der bereits erwähnten Kontrolleinheit kann die Vorrichtung auch eine MIDI-Kontrolleinheit aufweisen, welche MIDI-Signale sendet und über MIDI-Kabel mit der Steuereinheit verbunden ist. Derartige MIDI-Geräte (z.B. sog. MIDI-Controller) sind ohne Weiteres im Handel erhältlich. Auf diese Weise können mit Hilfe der erfindungsgemäßen Vorrichtung nicht MIDI-fähige analoge Geräte indirekt über MIDI angesteuert werden.

Sinnvollerweise weist die Vorrichtung auch eine visuelle Anzeigevorrichtung zum Anzeigen des jeweils gewählten Klangeffektes auf. Eine solche Anzeigevorrichtung kann insbesondere in die Kontrolleinheit integriert sein, beispielsweise als LED-Anzeige. Die Anzeigevorrichtung kann verschiedene Programmplätze (1, 2, 3,...) und/oder auch bestimmte Einstellungen (z. B. Clean, Crunch, Drive etc.) anzeigen.

Die erfindungsgemäße Vorrichtung eignet sich auch hervorragend zur Integration in ein sog. "Pedal-Board". Bei einem Pedal-Board sind mehrere musikalische Effektgeräte nebeneinander auf einem Träger angeordnet, so dass sie vom Musiker mit dem Fuß betätigt werden können. Die erfindungsgemäße Vorrichtung kann ebenfalls auf dem Träger des Pedal-Boards angeordnet sein, wobei zweckmäßigerweise die Steuereinheit und die Kontrolleinheit in einem kompakten Gerät integriert sind. Die Stellmotoren sind sinnvollerweise in der Nähe der jeweiligen Effektgeräte auf dem Träger angeordnet, damit die flexiblen Wellen kurz gehalten werden können. Die Verbindung der Stellmotoren mit der Steuereinheit der Vorrichtung erfolgt einfach über Kabel. Die Bedienung der Vorrichtung (z.B. zur Auswahl bestimmter Programme) kann ebenfalls mit dem Fuß über entsprechende in die Vorrichtung integrierte oder mit dieser verbundene Fußschalter erfolgen.

Ferner wird die obige Aufgabe durch ein System der eingangs genannten Art erfindungsgemäß dadurch gelöst, dass es eine Vorrichtung gemäß einer der vorbeschriebenen Ausgestaltungen oder einer beliebigen Kombination derselben aufweist, womit die oben genannten Vorteile verbunden sind.

Die Erfindung wird anhand der beigefügten Figuren näher erläutert. Es zeigt:
- Figur 1: den Aufbau der erfindungsgemäßen Vorrichtung in einer schematischen Darstellung.

Gemäß der Darstellung in Figur 1 ist eine Steuereinheit 1 über Kabel 8 mit einer Kontrolleinheit 2 sowie einer zusätzlichen MIDI-Kontrolleinheit 3 verbunden. Auf der anderen Seite ist die Steuereinheit 1 auch über Kabel 8 mit entsprechenden Stellmotoren 4 verbunden, die über flexible Wellen 7 die Potentiometer der Effektgeräte 5 und des Röhrenverstärkers 6 verstellen können. Sobald an der Kontrolleinheit 2 ein bestimmter Klangeffekt abgerufen wird, gibt die Kontrolleinheit 2 die entsprechende Information an die Steuereinheit 1 weiter, die eine Bewegung des entsprechenden Stellmotors 4 veranlasst. Die Bewegung des Stellmotors 4 wiederum wird über die Welle 7 unmittelbar auf das Potentiometer des entsprechendes Effektgerätes 5 beziehungsweise des Röhrenverstärkers 6 weitergegeben, das heißt die Einstellung des Stellmotors 4 korreliert unmittelbar mit der Darstellung des Potentiometers am entsprechenden analogen Gerät 5,6. Auch wenn in Figur 1 sämtliche Komponenten der Vorrichtung separat dargestellt sind, ist es selbstverständlich möglich, sämtliche Komponenten in einem Gehäuse vorzusehen, so dass in der Regel nur noch die bereits vorher vorhandenen Effektgeräte 5 bzw. der Röhrenverstärker 6 an die Vorrichtung anzuschließen sind.

## Patentansprüche

1. Vorrichtung zur Speicherung und Erzeugung von Klangeffekten mit Hilfe analoger Geräte (5, 6) beim Spielen eines Musikinstrumentes, **dadurch gekennzeichnet, dass** die Vorrichtung über einen oder mehrere Stellmotoren (4) verfügt, die jeweils über eine flexible Welle (7) mit Potentiometern der analogen Geräte (5, 6) verbindbar sind, wobei die Vorrichtung Mittel zum Speichern und Abrufen der Einstellungen der Stellmotoren (4) aufweist und wobei eine bestimmte Einstellung der Stellmotoren (4) der Erzeugung eines bestimmten Klangeffekts dient.

2. Vorrichtung nach Anspruch 1, **dadurch gekennzeichnet, dass** die Stellmotoren (4) durch eine Steuereinheit (1) gesteuert werden.

3. Vorrichtung nach Anspruch 2, **gekennzeichnet durch** eine Kontrolleinheit (2) zum Speichern und Abrufen der Einstellungen der Stellmotoren (4), wobei die Kontrolleinheit (2) mit der Steuereinheit (1) verbunden ist.

4. Vorrichtung nach den Ansprüchen 2 und 3, **dadurch gekennzeichnet, dass** die Steuereinheit (1) und die Kontrolleinheit (2) in einem kompakten Gerät integriert sind, wobei die Stellmotoren (4) entweder ebenfalls in das Gerät integriert oder über Kabelverbindungen an dieses angeschlossen sind.

5. Vorrichtung nach einem der Ansprüche 1 bis 4, **gekennzeichnet durch** eine gesonderte MIDI-Kontrolleinheit (3).

6. Vorrichtung nach einem der Ansprüche 1 bis 5, **gekennzeichnet durch** eine visuelle Anzeigevorrichtung zum Anzeigen des eingestellten Klangeffekts.

7. System mit
einem Musikinstrument,
analogen Geräten (5, 6), die zum Erzeugen von Klangeffekten beim Spielen des Musikinstrumentes mit dem Musikinstrument verbindbar sind; und
einer Vorrichtung nach einem der Ansprüche 1 bis 6.

8. System nach Anspruch 7, **dadurch gekennzeichnet, dass** die analogen Geräte musikalische Effektgeräte (5) und/oder Röhrenverstärker (6) sind.

9. System nach Anspruch 8, **dadurch gekennzeichnet, dass** die Effektgeräte (5) ausgewählt sind aus der Gruppe bestehend aus: Verzerrer, Kompressor, Limiter, Noise Gate, Chopper, Rectifier, Enhancer, Exciter, Pitch shifter, Harmonizer, Ringmodulator, Talkbox, Vibrato, Leslie-Kabinett, Auto-Tune, Intonator, Equalizer, Wah-Wah, Time Shifter, Tremolo, Hall-, Delay-, Echogeräte, Chorus, Flanger, Phaser, Octaver.

10. System nach Anspruch 8 oder 9, **dadurch gekennzeichnet, dass** zumindest einige Effektgeräte (5) Bodeneffektgeräte sind.

11. System nach einem der Ansprüche 7 bis 10, **dadurch gekennzeichnet, dass** das Musikinstrument eine E-Gitarre oder ein E-Bass ist.

## Claims

1. Apparatus for storing and generating sound effects by means of analog devices (5, 6) when playing a musical instrument, **characterised in that** the apparatus has one or more control motors (4) which can be respectively connected by way of a flexible shaft (7) to potentiometers of the analog devices (5, 6), wherein the apparatus has means for storing and retrieving the settings of the control motors (4) and wherein a given setting of the control motors (4) serves to generate a given sound effect.

2. Apparatus according to claim 1 **characterised in that** the control motors (4) are controlled by a control unit (1).

3. Apparatus according to claim 2 **characterised by** a controlling unit (2) for storing and retrieving the settings of the control motors (4), wherein the controlling unit (2) is connected to the control unit (1).

4. Apparatus according to claims 2 and 3 **characterised in that** the control unit (1) and the controlling unit (2) are integrated in a compact device, wherein the control motors (4) are either also integrated into the device or are connected thereto by way of cable connections.

5. Apparatus according to one of claims 1 to 4 **characterised by** a separate MIDI controlling unit (3).

6. Apparatus according to one of claims 1 to 5 **characterised by** a visual display apparatus for displaying the set sound effect.

7. A system comprising
a musical instrument,
analog devices (5, 6) connectable to the musical instrument for generating sound effects when playing the musical instrument, and
an apparatus according to one of claims 1 to 6.

8. A system according to claim 7 **characterised in that** the analog devices are musical effect devices (5) and/or tube amplifiers (6).

9. A system according to claim 8 **characterised in that** the effect devices (5) are selected from the group consisting of: distorter, compressor, limiter, noise gate, chopper, rectifier, enhancer, exciter, pitch shifter, harmoniser, ring modulator, talk box, vibrato, Leslie cabinet, auto-tune, intonator, equaliser, wah-wah, time shifter, tremolo, reverberator, delay and echo devices, chorus, flanger, phaser and octaver.

10. A system according to claim 8 or claim 9 **characterised in that** at least some effect devices (5) are floor effect devices.

11. A system according to one of claims 7 to 10 **characterised in that** the musical instrument is an electric guitar or an electric bass.

## Revendications

1. Dispositif de stockage et de production d'effets sonores à l'aide d'appareils analogiques (5, 6) lorsqu'on joue un instrument de musique, **caractérisé en ce que** le dispositif dispose d'un ou de plusieurs moteurs de positionnement (4) qui peuvent être reliés chacun par un arbre flexible (7) à des potentiomètres des appareils analogiques (5, 6), où le dispositif présente des moyens de stockage et d'interrogation des réglages des moteurs de positionnement (4), et où un réglage déterminé des moteurs de positionnement (4) sert à produire un effet sonore déterminé.

2. Dispositif selon la revendication 1, **caractérisé en ce que** les moteurs de positionnement (4) sont commandés par une unité de commande (1).

3. Dispositif selon la revendication 2, **caractérisé par** une unité de contrôle (2) pour le stockage et l'interrogation des réglages des moteurs de positionnement (4), où l'unité de contrôle (2) est reliée à l'unité de commande (1).

4. Dispositif selon les revendications 2 et 3, **caractérisé en ce que** l'unité de commande (1) et l'unité de contrôle (2) sont intégrées dans un appareil compact, où les moteurs de positionnement (4) sont soit intégrés également dans l'appareil soit sont connectés par des liaisons par câble à celui-ci.

5. Dispositif selon l'une des revendications 1 à 4, **caractérisé par** une unité de contrôle MIDI-séparé (3).

6. Dispositif selon l'une des revendications 1 à 5, **caractérisé par** un dispositif d'affichage visuel pour l'affichage de l'effet sonore réglé.

7. Système avec
un instrument de musique,
des appareils analogiques (5, 6) qui, pour produire des effets sonores, lorsqu'on joue d'un instrument de musique, peuvent être reliés à l'instrument de musique, et
un dispositif selon l'une des revendications 1 à 6.

8. Système selon la revendication 7, **caractérisé en ce que** les appareils analogiques sont des appareils à effets musicaux (5) et/ou des amplificateurs à tubes (6).

9. Système selon la revendication 8, **caractérisé en ce que** les appareils à effet (5) sont sélectionnés dans le groupe consistant en: organe de distorsion, compresseur, limiteur, circuit anti-parasite, hâcheur, redresseur, amplificateur, oscillateur, décaleur de pas, harmoniseur, modulateur en anneau, talkbox, vibrato, cabinet Leslie, Auto-Tune, Intonateur, Egaliseur, Wah-Wah, Décaleur de Temps, Trémolo, Appareils Hall-, Retard-, Echo, Choeur, Flanger, Phaser, Octaver.

10. Système selon la revendication 8 ou 9, **caractérisé en ce qu'**au moins quelques appareils à effet (5) sont des appareils à effet au sol.

11. Système selon l'une des revendications 7 à 10, **caractérisé en ce que** l'instrument de musique est une guitare E ou une basse E.
